# EUROPÄISCHE PATENTSCHRIFT

(11) **EP 1 351 801 B1**
(45) Veröffentlichungstag und Bekanntmachung des Hinweises auf die Patenterteilung: **11.08.2004**
(21) Anmeldenummer: 02729393.5
(22) Anmeldetag: 09.01.2002
(51) Int. Cl.: B24D 15/04, B24B 23/04

(54) **EINSTELLBARES SCHLEIFKISSEN**
ADJUSTABLE SANDING BLOCK
COUSSIN DE MEULAGE REGLABLE

(30) Priorität: 11.01.2001 AT 192001 U
(43) Veröffentlichungstag der Anmeldung: 15.10.2003
(73) Patentinhaber: Merlin Technology GmbH, 4910 Tumelsham (AT)
(72) Erfinder: FISCHER, Josef, A-4910 Ried/Innkreis (AT)
(74) Vertreter: Hübscher, Helmut, Dipl.-Ing.
(86) Internationale Anmeldenummer: PCT/AT2002/000003
(87) Internationale Veröffentlichungsnummer: WO 2002/055267

(56) Entgegenhaltungen:
- WO-A-99/51402
- DE-A- 3 808 138
- US-A- 1 570 177

## Beschreibung

### Technisches Gebiet

Die Erfindung bezieht sich auf ein einstellbares Schleifkissen zum Bearbeiten eines profilierten Werkstückes, mit einem eine profilierte Schleiffläche bestimmenden Paket aus quer zur Schleifrichtung nebeneinandergereihten, hochkant zur Schleiffläche angeordneten Lamellen, die in einem Gehäuse gegeneinander quer zur Schleifrichtung verschiebbar gelagert und mit Hilfe einer Klemmeinrichtung in der jeweiligen Verschiebelage festklemmbar sind.

Ein solches Schleifkissen ist aus WO 99/51402 A bekannt.

### Stand der Technik

Beim manuellen Schleifen wird ein Schleifmittel, insbesondere Schleifpapier, von Hand aus über ein profiliertes Werkstück geführt. Dabei kommen auch entsprechend profilierte Schleifklötze aus Holz oder Kork zum Einsatz, die das Schleifmittel zwischen sich und dem Werkstück aufnehmen. Das Schleifmittel wird entweder von Hand am Schleifklotz gehalten, am Schleifklotz angeklebt oder mit Klammern daran befestigt. Die Herstellung der Schleifklötze ist jedoch sehr zeit- und kostenaufwendig, da für jede mögliche Profilform ein eigener Schleifklotz gefertigt werden muß.

Um dies zu vermeiden, ist es bereits bekannt (US 1 570 177 A, DE 38 08 138 A1), Schleifklötze mit gegeneinander verschiebbaren Lamellen vorzusehen, welche Lamellen sich einer profilierten Oberfläche durch Andrücken anpassen und anschließend in dieser angepaßten Stellung durch ein gegenseitiges Spannen fixieren lassen. Durch das gegenseitige Aneinanderpressen der Lamellen entsteht jedoch beim Spannen ein Fehler in der Profilform des Schleifkissens, sodaß die Profilform des Schleifkissens nicht mehr mit der Profilform des Werkstückes überinstimmt.

Weiters kommen elektrisch oder pneumatisch betriebene Linearschleifer zum Einsatz, die mit Schleifschuhen vorgegebener Profilform bestückbar sind.

### Darstellung der Erfindung

Der Erfindung liegt die Aufgabe zugrunde, ein Schleifkissen zu schaffen, dessen Kontur sich einerseits rasch auf die zu bearbeitende Profilform einstellen und das sich anderseits exakt in der gewünschten Profilform fixieren läßt, wobei das Schleifkissen genauso zum manuellen wie zum maschinellen schleifen geeignet sein soll. Zudem soll eine schnelle und sichere Befestigungsmöglichkeit für das Schleifmittel am Schleifkissen geschaffen werden.

Diese Aufgabe wird durch die Merkmale des Anspruchs 1 gelöst. Durch die erfindungsgemäßen Maßnahmen kann die Profilform des Schleifkissens nicht nur rasch und genau an die Profilform des zu fertigenden Werkstückes angepaßt werden, sondern läßt sich das Schleifkissen auch exakt in der gewünschten Profilform fixieren.

Um besonders einfache und wirksame konstruktive Verhältnisse zu schaffen, ist das Lamellenpaket auf der der Schleiffläche gegenüberliegenden Seite an einer elastischen Gehäuseeinlage abgestützt und/oder besteht die Klemmeinrichtung aus einer in Schleifrichtung verstellbaren Spannplatte, die in einer Stirnseite des Gehäuses gelagert ist und mit der gegenüberliegenden Stirnseite des Gehäuses als Gegenlager zusammenwirkt. Mit der auf die Stirnseite des Lamellenpaketes wirkenden Spannplatte wird die Lage der einzelnen Lamellen zueinander in der gewünschten Position fixiert. Das Gehäuse weist vorzugsweise Klettverschlüsse zur Befestigung eines die Schleiffläche überdekkenden Schleifmittels auf. Ein zwischen Werkstück und Schleifkissen plaziertes Schleifmittel aus Papier, Leinen od. dgl., schmiegt sich an das Schleifkissen und an das Werkstück, worauf es von Hand aus oder maschinell über das Werkstück bewegt wird.

### Kurze Beschreibung der Zeichnung

In der Zeichnung ist der Erfindungsgegenstand beispielsweise veranschaulicht, und zwar zeigen:
Fig. 1: ein Schleifkissen in teilgeschnittener Vorderansicht,
Fig. 2: das Schleifkissen im Schnitt nach der Linie II-II aus Fig. 1.

### Weg zur Ausführung der Erfindung

Fig. 1 zeigt ein auf ein profiliertes Werkstück 10 angedrücktes Schleifkissen 3 mit an die Profilform des Werkstückes 10 angepaßten Lamellen 6. Das in einem Gehäuse 2, aus den einzelnen, in ungeklemmtem Zustand gegeneinander verschiebbaren Lamellen 6, bestehende Paket, ist in der gewünschten Lage mit einer in einer Mutter 7 geführten Spannschraube 8 klemmbar. Die Mutter 7 wirkt auf eine in Schleifrichtung verstellbare Spannplatte 14, die in einer Stirnseite des Gehäuses 2 gelagert ist, mit der gegenüberliegenden Stirnseite des Gehäuses 2 als Gegenlager zusammenwirkt und die Lamellen 6 zwischen den Anlageflächen 12 und 13 (Fig. 2) klemmt. Ein Schleifmittel 9 ist mittels Klettverschlüssen 5 beidseitig am Gehäuse 2 befestigt.

Gemäß Fig. 2 weisen die Lamellen 6 ein Langloch 11 auf, dessen oberes Ende bei nicht geklemmten Lamellen 6 durch ein elastische Material 1 gegen einen Anschlagbolzen 4 gedrückt wird.

Die Einstellung des Schleifkissens 3 erfolgt bei gelöster Spannschraube 8, wobei die zwischen den Anlageflächen 12 und 13 geführten Lamellen 6 von der im Gehäuse 2 eingeschlossenen elastischen Gehäuseeinlage 1 zunächst an den Anschlagbolzen 4 gedrückt und die Lamellen 6 somit in einer Ebene ausgerichtet werden. Denn wird das Schleifkissen 3, vorerst ohne das Schleifmittel 9, auf das Werkstück 10 aufgesetzt und soweit gegen den Widerstand der elastischen Gehäuseeinlage 1 angedrückt, bis es das Werkstückprofil angenommen hat. Nun wird die Spannschraube 8 festgezogen und somit die exakte Profilform fixiert. Anschließend legt man den Schleifkörper 9 über das nunmehr profilierte Lamellenpaket, setzt dieses wieder auf das Werkstück 10 auf und befestigt das Schleifmittel 9 mittels der Klettverschlüsse 5 am Gehäuse 2.

Durch ein Andrücken und Hin- und Herbewegen des Schleifkissens 3 in Längsrichtung des profilierten Werkstücks 10 kann das Werkstück 10 manuell oder maschinell geschliffen werden.

## Patentansprüche

1. Einstellbares Schleifkissen (3) zum Bearbeiten eines profilierten Werkstückes (10), mit einem eine profilierte Schleiffläche bestimmenden Paket aus quer zur Schleifrichtung nebeneinandergereihten, hochkant zur Schleiffläche angeordneten Lamellen (6), die in einem Gehäuse (2) gegeneinander quer zur Schleifrichtung verschiebbar gelagert, wobei die Lamellen (6) des Paketes aus einer anschlagbegrenzten Ausgangsstellung gegen Federkraft in das Gehäuse (2) einschiebbar sind, **dadurch gekennzeichnet, daß** und die Lamellen (6) mit Hilfe einer Klemmeinrichtung in der jeweiligen Verschiebelage festklemmbar sind und daß die Klemmeinrichtung die Lamellen (6) in Schleifrichtung stirnseitig mit einer Klemmkraft beaufschlagt.

2. Einstellbares Schleifkissen nach Anspruch 1, **dadurch gekennzeichnet, daß** das Lamellenpaket auf der der Schleiffläche gegenüberliegenden Seite an einer elastischen Gehäuseeinlage (1) abgestützt ist.

3. Einstellbares Schleifkissen nach Anspruch 1 oder 2, **dadurch gekennzeichnet, daß** die Klemmeinrichtung aus einer in Schleifrichtung verstellbaren Spannplatte (14) besteht, die in einer Stirnseite des Gehäuses (2) gelagert ist und mit der gegenüberliegenden Stirnseite des Gehäuses (2) als Gegenlager zusammenwirkt.

4. Einstellbares Schleifkissen nach einem der Ansprüche 1 bis 3, **dadurch gekennzeichnet, daß** das Gehäuse (2) Klettverschlüsse (5) zur Befestigung eines die Schleiffläche überdeckenden Schleifmittels (9) aufweist.

## Claims

1. An adjustable grinding pad (3) for machining a profiled workpiece (10), with a set of laminations (6) which defines a profiled grinding surface, said laminations being arranged side by side transversely of the grinding direction, disposed on edge in relation to the grinding surface, and mounted in a housing (2) so as to be displaceable relatively to one another transversely of the grinding direction, the laminations (6) of the set being pushable into the housing (2) against spring force from a stop-limited starting position, **characterised in that** the laminations (6) are adapted to be clamped fast in the respective displaced position by means of a clamping device and **in that** the clamping device subjects the laminations (6) to a clamping force at the end faces in the grinding direction.

2. An adjustable grinding pad according to claim 1, **characterised in that** the set of laminations is supported against an elastic housing insert (1) on the side remote from the grinding surface.

3. An adjustable grinding pad according to claim 1 or 2, **characterised in that** the clamping device consists of a tensioning plate (14) which is adjustable in the grinding direction and which is mounted in one end face of the housing (2) and cooperates with the opposite end face of the housing (2) as an abutment.

4. An adjustable grinding pad according to any one of claims 1 to 3, **characterised in that** the housing (2) has hook and loop fastenings (5) for fixing a grinding means (9) covering the grinding surface.

## Revendications

1. Coussin de meulage (3) réglable, pour l'usinage d'une pièce d'oeuvre (10) profilée avec un paquet, déterminant une phase de meulage profilée, paquet formé de lamelles (6) disposées sur chant par rapport à la surface de meulage, alignées en rangée les unes à côté des autres transversalement par rapport à la direction de meulage, les lamelles étant montées de façon déplaçable l'une par rapport à l'autre, transversalement par rapport à la direction de meulage dans un boîtier (2), les lamelles (6) du paquet étant susceptibles d'être insérées dans le boîtier (2), à l'encontre de la force d'un ressort, depuis une position initiale limitée par une butée, **caractérisé en ce que** les lamelles sont susceptibles d'être bloquées par serrage à la position de déplacement respective à l'aide d'un dispositif de serrage, et **en ce que** le dispositif de serrage sollicite les lamelles (6) dans la direction de meulage, frontalement, par une force de serrage.

2. Coussin de meulage réglable selon la revendication 1, **caractérisé en ce que** le paquet de lamelles est soutenu sur un insert de boîtier (1) élastique, sur la face opposée à la face de meulage.

3. Coussin de meulage réglable selon la revendication 1 ou 2, **caractérisé en ce que** le dispositif de serrage est formé d'une plaque de serrage (14) réglable dans la direction du meulage, montée dans une face frontale du boîtier (2) et coopérant avec la face frontale opposée du boîtier (2), faisant office de contre-palier.

4. Coussin de meulage réglable selon l'une des revendications 1 à 3, **caractérisé en ce que** le boîtier (2) présente des fermetures à crampons (velcro) (5), pour la fixation d'un moyen de meulage (9) recouvrant la face de meulage.
